# EUROPÄISCHE PATENTSCHRIFT

(11) **EP 0 500 841 B1**
(45) Veröffentlichungstag und Bekanntmachung des Hinweises auf die Patenterteilung: **17.01.1996**
(21) Anmeldenummer: 91914816.3
(22) Anmeldetag: 26.08.1991
(51) Int. Cl.: B65H 19/28, B65H 19/29

(54) **VERFAHREN UND VORRICHTUNG ZUM WECHSELN VON WICKELROLLEN**
PROCESS AND DEVICE FOR CHANGING WINDING ROLLERS
PROCEDE ET DISPOSITIF DE CHANGEMENT DE ROULEAUX D'ENROULEMENT

(30) Priorität: 14.09.1990 DE 4029180
(43) Veröffentlichungstag der Anmeldung: 02.09.1992
(73) Patentinhaber: Jagenberg Papiertechnik GmbH, D-41468 Neuss (DE)
(72) Erfinder: KÜHNHOLD, Michael, D-4000 Düsseldorf 1 (DE); FISCHER, Wolfgang, D-4000 Düsseldorf 12 (DE); DROPCZYNSKI, Hartmut, D-4047 Dormagen 5 (DE)
(74) Vertreter: Thul, Hermann, Dipl.-Phys.
(86) Internationale Anmeldenummer: EP9101624
(87) Internationale Veröffentlichungsnummer: WO9205100

(56) Entgegenhaltungen:
- DE-A- 4 003 504
- FR-A- 2 625 486
- GB-A- 2 188 911
- US-A- 2 314 519
- US-A- 2 745 464
- US-A- 3 322 600
- US-A- 3 869 095

## Beschreibung

Die Erfindung betrifft ein verfahren zum Wechseln von Wickelrollen bei Maschinen zum Aufwickeln von Materialbahnen, insbesondere Papier- oder Kartonbahnen auf Hülsen, und eine Vorrichtung zur Durchführung des Verfahrens.

Bei Wickelmaschinen zum Aufwickeln von Materialbahnen zu Wickelrollen ist man bestrebt, die durch einen Rollenwechsel bedingten Maschinenstillstandszeiten möglichst gering zu halten. Dabei muß gewährleistet sein, daß der beim Durchtrennen geschaffene neue Bahnanfang sicher an der neuen Wickelhülse und/oder das Bahnende sicher an den vollen Wickelrollen befestigt wird.

### Stand der Technik

Die DE 36 11 895-A1 beschreibt ein gattungsgemäßes Verfahren bei einer Stützwalzen-Wickelmaschine, bei dem die Warenbahn vor Erreichen der Stützwalze zunächst geschwächt, beiderseits der Schwächung je eine Klebemittelspur aufgetragen und die Warenbahn durch Abbremsen auf der Stützwalze getrennt wird. Die durch Unterdruck auf der Stützwalze gehaltenen Bahnenden werden zu den vollen Wickelrollen bewegt und mit diesen verklebt. Die neu geschaffenen Bahnanfänge bleiben bei dieser Bewegung gebremst, bis nach dem Entladen der Fertigrollen und Einlegen von neuen Wickelhülsen die Bremse gelöst und so die mit einem Klebestreifen versehenen Bahnanfänge von der Stützwalze zu den Wickelhülsen transportiert und an diese angeklebt werden.

In EP-A-0 442 038 (Stand der Technik under Artikel 54(3) EPÜ) ist eine Tragwalzen-Wickelmaschine beschrieben, bei der an der Einlaufseite eine Perforiereinrichtung und zum Auftragen von doppelseitig klebenden Klebebändern quer über die Arbeitsbreite eine Vielzahl von Klebebandspendern angeordnet sind, die ihre Klebebänder in Bahnlaufrichtung abgeben. Das Anbringen der Klebebänder kann so mittels der bewegten Bahn erfolgen.

Bei Papier- oder Kartonbahnen hat es sich nun gezeigt, daß über die Bahnbreite entweder ein durchgehender breiter Klebestreifen oder bei Auftrag in Bahnlaufrichtung etwa alle 200 mm ein Klebestreifen erforderlich ist. Bei großen Bahnbreiten (z.B. 8 m) benötigt der Auftrag eines querverlaufenden Klebestreifens viel Zeit oder es sind - bei Auftrag in Bahnlaufrichtung - eine große Anzahl Klebebandspender erforderlich.

Aus der US-A-2,314,519 ist eine Anordnung zum Auftragen eines flüssigen Klebemittels auf das Bahnende für Wickelmaschinen bekannt, die eine aus einem Klebemittelreservoir schöpfende Walze enthält, die Klebemittel auf eine Reihe von scheibenförmigen Übergabeelementen überträgt. Von den Übergabeelementen wird das Klebemittel streifenförmig auf das Bahnende aufgetragen.

US-A-2 745 464 offenbart einen Splicer, also eine Vorrichtung zum Verbinden von zwei Bahnen, wobei nur ein einseitigklebendes Klebeband verwendet wird. Zwei Rollen bilden einen Preßspalt, in dem die ablaufende Bahn mit der neuen Bahn verklebt wird.

### Darstellung der Erfindung

Der Erfindung liegt die Aufgabe zugrunde, ein gattungsgemäßes Verfahren so zu verbessern, daß zum Auftragen der Klebemittelstreifen nur ein Klebemittelspender erforderlich ist, ohne daß die Stillstandszeiten der Maschine verlängert werden.

Diese Aufgabe wird mit den Merkmalen des Patentanspruchs 1 gelöst.

Nach der Erfindung ist nur ein Klebemittelspender erforderlich, der die Klebemittelstreifen zunächst auf das Übergabeelement aufträgt. Dies kann während des Aufwickelns der Materialbahn erfolgen, so daß die Stillstandszeiten nicht verlängert werden. Falls der Rollenwechsel in kürzeren Zeitabständen erfolgt als für den Auftrag der Klebemittelstreifen auf das Übergabeelement benötigt wird, reichen zwei Klebemittelspender aus, die von beiden Seiten Klebemittelstreifen gleichzeitig über die Arbeitsbreite auf das Übergabeelement auftragen.

Die Unteransprüche enthalten bevorzugte, da besonders vorteilhafte Ausgestaltungen der Erfindung:

Eine freilaufend an der bewegten Bahn anliegende Übergabewalze nach Anspruch 2 ermöglicht das Anbringen der Klebemittelstreifen mittels der bewegten Bahn.

Patentanspruch 3 enthält eine vorteilhafte Variante zum Rollenwechsel bei schwereren Papiersorten, z. B. Karton. Die Bahn wird zunächst geschwächt und beidseits der Schwächungslinie werden Klebemittelstreifen aufgetragen. Die Schwächungslinie läßt sich anschließend in die Position bewegen, die zum Ankleben der neuen Bahnanfänge an neue Hülsen gewünscht wird. Nach dem Durchtrennen der Bahn weist sowohl das Bahnende - zum Ankleben an der vollen Wickelrolle - als auch der neu geschaffene Bahnanfang - zum Ankleben an den neuen Wickelhülsen - Klebemittelstreifen auf.

Patentanspruch 4 enthält eine besonders vorteilhafte Variante des Verfahrens nach Anspruch 3 zum Wechseln von vollen Wickelrollen gegen neue Wickelhülsen bei Tragwalzen-Wickelmaschinen mit zwei angetriebenen Tragwalzen, auf denen die Wickelrollen beim Aufwickeln aufliegen.

Die Patentansprüche 5 bis 10 enthalten bevorzugte Vorrichtungen zur Durchführung eines Verfahrens nach den Ansprüchen 1 bis 4.

### Kurze Beschreibung der Zeichnung

Die Zeichnung dient zur Erläuterung der Erfindung anhand vereinfacht dargestellter Ausführungsbeispiele.

Die Fig. 1 und 2 zeigen in Seitenansicht eine erfindungsgemäße Klebemittelauftragsvorrichtung, die beim Einsatz an einer Wickelmaschine mehrere in Laufrichtung der Bahn verlaufende Klebemittelstreifen mit Abstand nebeneinander aufbringt.

Fig. 3 zeigt eine Klebemittelauftragsvorrichtung, die einen breiten Klebemittelstreifen quer zur Bahnlaufrichtung aufbringt.

Fig. 4 zeigt eine Papierbahn mit parallelen, in Bahnlaufrichtung aufgetragenen Klebemittelstreifen.

Fig. 5 zeigt eine Papierbahn mit einem breiten Klebemittelstreifen quer zur Laufrichtung.

Fig. 6 zeigt eine Klebemittelauftragsvorrichtung, mit der ein oder mehrere Leimspuren aufgetragen werden.

### Wege zur Ausführung der Erfindung

Die in der Zeichnung nur ausschnittsweise gezeigte Tragwalzen-Wickelmaschine weist zwei angetriebene Tragwalzen 1, 2 auf, auf denen die Wickelrollen 3 während des Aufwickelns aufliegen. Die in Längsrichtung in Einzelbahnen aufgeteilte Materialbahn 4, vorzugsweise eine Papier- oder Kartonbahn, wird von unten, von der Tragwalze 1 umgelenkt, durch den Spalt zwischen den Tragwalzen 1, 2 in das Walzenbett 5 geführt und auf fluchtend aufgereihte Hülsen gewickelt. Derartige Doppeltragwalzen-Wickelmaschinen sind vielfach bekannt und z. B. in der DE-OS 32 07 461 beschrieben, so daß auf Einzelheiten, soweit sie nicht die Erfindung betreffen, nicht eingegangen wird.

An beiden Enden der einlaufseitigen Tragwalze 1 sind um die Tragwalzenachse schwenkbare Hebel 6 befestigt, die eine sich quer über die Arbeitsbreite erstreckende Schwenktraverse 7 tragen. An der Oberseite der Schwenktraverse 7 ist eine frei drehbare Ausstoßrolle 8 zum Ausstoßen der vollen Wickelrollen 3 über die Tragwalze 2 hinweg befestigt. An ihrer Unterseite trägt die Schwenktraverse 7 einen sich über die Arbeitsbreite erstreckenden Gegenhalter 9 zu einer Perforiereinrichtung 10, der zwei Abstützflächen 11, 12, zwischen denen sich eine Nut befindet, aufweist. Durch Abschwenken der Schwenktraverse 7 können die Abstützflächen 11, 12 - wie in Fig. 2 gezeigt - gegen die Bahn 4 bewegt werden.

Die Perforiereinrichtung 10 weist ein gezahntes, sich über die Arbeitsbreite erstreckendes Messer 14 auf, das mittels einer Hub-Einheit 15 sowohl von der Bahn 4 entfernt, als auch - wie in Fig. 2 gezeigt - zum Perforieren der Bahn 4 in die Nut des abgesenkten Gegenhalters 9 gedrückt werden kann. Zum Klemmen der Bahn 4 beim Perforieren dienen zwei seitlich neben dem Messer 14 am Messerhalter 16 federnd gelagerte Klemmelemente 17, 18, die gegen die Abstützflächen 11, 12 des Gegenhalters 9 drückbar sind.

Unterhalb der Tragwalze 1 ist eine Vorrichtung 19 zum Auftragen eines Klebemittels angeordnet. Sie weist eine sich über die Arbeitsbreite erstreckende, an Schwenkarmen 20 mittels eines Antriebs drehbar gelagerte Übergabewalze 21 auf, die von unten gegen die Bahn 4 im Umschlingungsbereich der Tragwalze 1 bewegt werden kann. Die Oberfläche der Übergabewalze 21 ist so beschaffen, daß das Klebemittel an ihr weniger fest als an der Materialbahn 4 haftet, d. h. sie weist eine geringere Adhäsion als die Materialbahn 4 auf.

Nach den Figuren 1 bis 3 ist unterhalb der Übergabewalze 21 ein Klebebandspender 22 angeordnet, der an Führungen 23 quer über die Arbeitsbreite - also parallel zur Tragwalzenachse verfahrbar gelagert ist. In der in den Fig. 1 und 2 gezeigten Ausführungsform erfolgt die Führung des Klebebands 24 in Laufrichtung der Bahn 4. Dazu sind in dem quer zur Bahn verfahrbaren Schlitten 25 eine Vorratsrolle 26 aus einem Klebeband 24 mit einer doppelseitig klebenden, auf einem Trägerband 27 haftenden Klebemittelschicht frei drehbar gelagert. Zum Einsatz kommen die in der Papierindustrie üblichen Klebebänder, deren Klebemittelschicht sich sehr leicht von dem Trägerband 27 löst. Das Klebeband 24 wird am Schlitten 25 nach oben geführt und gegen die Laufrichtung der Bahn 4 bis zu einer klebebandbreiten Andruckrolle 28 geführt, die es nach unten zu einer angetriebenen Spule 29 für das Trägerband 27 umlenkt. Zum Auftragen von Klebemittelstreifen auf die Übergabewalze 21 ist die Andruckrolle 28 mittels einer Kolben-Zylinder-Einheit 30 gegen die Übergabewalze 21 in deren abgesenkter Position hochschwenkbar.

Falls kürzere Auftragszeiten für Klebemittelstreifen auf die Übergabewalze 21 erforderlich sind, - z. B. aufgrund kurzer Rollenwechselzeiten -, werden über die Maschinenbreite zwei oder mehr Klebebandspender angeordnet, die gleichzeitig auftragen.

Fig. 1 zeigt die Tragwalzen-Wickelmaschine während des Aufwickelns: Die Perforiereinrichtung 10 und ihr Gegenhalter 9 befinden sich in nicht störendem Abstand von der Bahn 4. Die Übergabewalze 21 ist abgesenkt, so daß sie sich ebenfalls in Abstand von der Bahn 4 befindet. In dieser Position werden auf ihre Oberfläche mehrere parallele Klebemittelstreifen 31 längs zur Laufrichtung der Bahn 4 aufgebracht. Dazu schwenkt die von dem Klebeband 24 umschlungene Andrückrolle 28 von unten gegen die Übergabewalze 21. Durch Drehen der Übergabewalze 21 wird das Klebeband 24 von der Vorratsrolle 26 abgewickelt und von der Übergabewalze 21 ein Klebemittelstreifen 31 aufgenommen. Das verbleibende Trägerband 27 wird von der Spule 29 aufgewickelt. Nachdem die gewünschte Länge Klebestreifen sich auf der Übergabewalze 21 befindet, wird die Andruckrolle 28 abgeschwenkt, wodurch die Klebemittelschicht des Klebebandes 24 abreißt. Anschließend fährt der Schlitten 25 quer zur Bahnlaufrichtung in die nächste Klebestreifenabgabeposition. Zugleich wird die Übergabewalze 21 wieder in die Aufnahmeposition zurückgedreht, damit die aufgenommenen Klebemittelstreifen 31 in einer Flucht liegen. Durch Andrücken der Andruckrolle 28 wird der nächste Klebemittelstreifen 31 nun an die Übergabewalze 21 übergeben. In Abhängigkeit von der Breite der Bahn 4 wird so eine Anzahl paralleler und quer zur Laufrichtung der Bahn 4 fluchtender Klebemittelstreifen 31 auf die Übergabewalze 20 aufgebracht, bevorzugt erfolgt dies etwa alle 200 mm. Ebenso ist es möglich, die Positionen des Klebemittelstreifens 31 in Abhängigkeit von den Längsmesserpositionen so einzustellen, daß die Klebemittelstreifen 31 auf den Einzelbahnen gleichmäßig verteilt sind.

Wenn die Wickelrolle 3 eine vorgegebene Bahnlänge oder einen vorgegebenen Durchmesser erreicht hat, wird die Tragwalzen-Wickelmaschine angehalten. Die Bahn 4 kommt durch die Bremskraft, die von einer nicht dargestellten Abrolleinrichtung aufgebracht wird, unter Bahnzug zum Stehen. Anschließend wird die Schwenktraverse 7 nach unten bewegt, so daß sich die Abstützflächen 11, 12 des Gegenhalters 9 an die Bahn 4 anlegen, und die Bahn 4 wird durch Perforation geschwächt. Dazu fährt das Trennmesser 14 nach oben und mit seinen Spitzen durch die Bahn 4 bis in die Nut zwischen den Abstützflächen 11, 12. Beim Perforieren ist die Bahn 4 zwischen den Klemmelementen 17, 18 und den Abstützflächen 11, 12 eingeklemmt und wird so straff gehalten. Zugleich schwenkt die Übergabewalze 21 - wie in Fig. 2 gezeigt - von unten gegen die Tragwalze 1 und legt sich an der Bahn 4 an. Die Übergabewalze 21 ist dabei so gedreht, daß der Umfangsabstand zwischen der Kontaktlinie 32 zur Bahn 4 und der Mitte der Klebemittelstreifen 31 in etwa dem Abstand zwischen der Kontaktlinie 32 zum Trennmesser 14 entspricht. Anschließend wird das Trennmesser 14 mit den Klemmelementen 17, 18 abgesenkt und die Übergabewalze 21 auf Freilauf geschaltet. Die Tragwalze 1 wird danach mit reduziertem Bahnzug erneut gestartet, wobei sich die anliegende Übergabewalze 21 mitdreht. Dabei werden die Klebemittelstreifen 31 an der Kontaktlinie 32 unter Druck gegen die Bahn 4 gepreßt, wobei sie sich von der Übergabewalze 21 lösen und an der Bahn 4 festkleben, da die Haftung an der Bahn 4 größer als an der Übergabewalze 21 ist. Die Perforierlinie 33 der Bahn 4 hat sich inzwischen ebenfalls bis zur Kontaktlinie 32 vorbewegt, daher befinden sich die Klebemittelstreifen 31 beidseits der Perforierlinie 33 auf der Bahn 4 (Fig. 4).

Nach Abgabe der Klebemittelstreifen 31 an die Bahn 4 wird die Übergabewalze 21 wieder abgesenkt und kann in dieser Position für den nächsten Rollenwechsel erneut Klebemittelstreifen aufnehmen. Die Bahn 4 wird weiter bewegt, bis sich die geschwächte Bahnstelle (Perforierlinie 33) mit den Klebemittelstreifen 31 im Walzenbett 5 oberhalb des Spalts zwischen den beiden Tragwalzen 1, 2 befindet. Dort wird die Bahn 4 abgestoppt und die Bremse an der Abrollvorrichtung wird arretiert, um mit maximaler Kraft zurückzuhalten. Anschließend wird die Wickelrolle 3 mit der Ausstoßrolle 9 von der umschlungenen Tragwalze 1 ein wenig angehoben und mittels der Tragwalze 2 gedreht. Dabei reißt nun die Bahn 4 an der Perforierlinie 33 durch, so daß sich sowohl am ablaufenden Bahnende, als auch am neugeschaffenen Bahnanfang Klebemittelstreifen 31 befinden. Der neugeschaffene Bahnanfang wird an der Tragwalze 1 gehalten, dies kann z. B. durch Ansaugen mittels Unterdruck oder mittels mechanischer Halteelemente erfolgen. Die volle Wickelrolle 3 wird weiter gedreht, bis das mit Klebemittelstreifen 31 versehene Bahnende durch die Kontaktlinie zur Tragwalze 1 oder zur Ausstoßrolle 8 bewegt wurde, um so das Bahnende an der vollen Wickelrolle 3 festzukleben. Anschließend wird die volle Wickelrolle 3 mit der Ausstoßrolle 8 über die Tragwalze 2 ausgestoßen und ein neuer Satz Hülsen in das Walzenbett 5 eingelegt. Nach Auflegen einer nicht dargestellten Druckwalze werden die Tragwalzen 1, 2 erneut in Bewegung gesetzt, um den mit Klebemittelstreifen 31 versehenen neuen Bahnanfang in Kontakt mit den Hülsen zu bringen. Eine haltbare Klebeverbindung der Bahn 4 mit den Hülsen ist hergestellt, wenn der Bahnanfang mit den Klebemittelstreifen 31 den Spalt zwischen den Hülsen und der Tragwalze 1 durchlaufen hat. Die Tragwalzen-Wickelmaschine kann anschließend auf maximale Wickelgeschwindigkeit beschleunigt werden.

Bei der Ausführungsform nach Fig. 3 wird ein breiter, beidseitig klebender Klebemittelstreifen 34 quer zur Laufrichtung der Bahn 4, also achsparallel auf die Übergabewalze 21 aufgetragen (Fig. 5). Dazu ist der den Schlitten 25 des Klebebandspenders 22 quer über die Arbeitsbreite verfahrbar gelagert, wobei sich die Achsen der Andrückrolle 28 und der Vorratsrolle 26 senkrecht zur Achse der Übergabewalze 21 erstrecken. Damit ein ausreichend breiter Klebemittelstreifen 34 flächig anliegend auf die Übergabewalze 21 aufgetragen werden kann, ist die Andrückrolle 28 in Achsrichtung an ihrem Umfang konkav gekrümmt. Dies kann z. B. durch Einsatz sogenannter Diabolo-Rollen erreicht werden. Die Andrückrolle 28 preßt das Klebeband 24 - wie bei der vorhergehenden Ausführungsform erläutert - an die Übergabewalze 21 an, während der Schlitten über die gesamte Arbeitsbreite bewegt wird. Anschließend wird die Andruckrolle 28 abgesenkt, dabei reißt die Klebemittelschicht des Klebebands 24 durch. Damit der Klebebandauftrag auf die Übergabewalze 21 schneller erfolgt, kann zu beiden Maschinenseiten jeweils ein Klebebandspender 22 angeordnet sein, der dann jeweils auf eine Hälfte der Übergabewalze 21 die Klebemittelstreifen 34 aufträgt. Die Übergabe der Klebemittelstreifen 34 an die Bahn 4 erfolgt auf die vorhin beschriebene Weise durch Andrücken der Übergabewalze 21 an die Bahn 4.

In Fig. 6 ist eine weitere Ausführungsform beschrieben, bei der die doppelseitig klebenden Klebemittelstreifen auf der Übergabewalze 21 durch Aufsprühen erzeugt wird. Dazu befinden sich unterhalb der Übergabewalze 21 eine oder mehrere Leimdüsen 35, die entweder über die gesamte Bahnbreite angeordnet oder quer zur Bahn verfahrbar sind. Mittels der Düsen 35 werden auf die Übergabewalze 21 eine oder mehrere Leimspuren, z. B. von einem Dispersionskleber, aufgesprüht, die zu doppelseitig klebenden Streifen abbinden. Anschließend werden sie auf die vorhin beschriebene Weise an die Bahn 4 übergeben.

## Patentansprüche

1. Verfahren zum Wechseln von Wickelrollen bei Maschinen zum Aufwickeln von Materialbahnen, insbesondere Papier - oder Kartonbahnen auf Hülsen, bei dem auf die Materialbahn (4) zum Ankleben des Bahnanfangs an eine neue Hülse und/oder des Bahnendes an eine volle Wickelrolle (3) doppelseitig klebende Klebemittelstreifen (31, 34) aufgebracht werden, dadurch gekennzeichnet, daß die Klebemittelstreifen (31, 34) zunächst auf ein gegen die Bahn (4) bewegbares Übergabeelement (21) aufgetragen werden, dessen Oberfläche eine geringere Adhäsion als die Bahn (4) aufweist, und anschließend das Übergabeelement (21) gegen die Bahn (4) bewegt wird und die Klebemittelstreifen (31, 34) an den Bahnanfang oder das Bahnende übergibt.

2. Verfahren nach Anspruch 1, **dadurch gekennzeichnet**, daß das bewegbare Übergabeelement eine freilaufend an der bewegten Bahn (4) anliegende Übergabewalze (21) ist, welche die Klebemittelstreifen (31, 34) auf die Bahn (4) abwälzt.

3. Verfahren nach Anspruch 1 oder 2, **dadurch gekennzeichnet**, daß vor Entfernen einer vollen Wickelrolle (3) die in die Wickelmaschine einlaufende Bahn (4) entlang einer quer zur Laufrichtung verlaufenden Schwächungslinie oder Perforierlinie (33) geschwächt wird, beidseits der Schwächungslinie Klebemittelstreifen (31, 34) aufgetragen werden, anschließend die Bahn (4) durch Erhöhung des Bahnzugs durchgetrennt wird, und danach das Bahnende an die volle Wickelrolle (3) und der neue Bahnanfang nach Einlegen einer neuen Wickelhülse an diese angeklebt wird.

4. Verfahren nach Anspruch 3 zum automatischen Wechseln einer vollen Wickelrolle (3) gegen eine neue Wickelhülse bei Tragwalzen-Wickelmaschinen mit zwei angetriebenen Tragwalzen (1, 2), **dadurch gekennzeichnet**, daß die Bahn (4) von einer Tragwalze (1) umgelenkt von unten durch den Tragwalzenspalt in das Walzenbett (5) geführt ist und der Rollenwechsel mit folgenden Schritten durchgeführt wird:
- Zum Schwächen wird die Bahn (4) angehalten,
- anschließend wird die Schwächungslinie oder Perforierlinie (33) in das Walzenbett (5) bewegt und dort angehalten, während dieser Bewegung werden beidseits der Schwächungslinie Klebemittelstreifen (31, 34) angebracht,
- der neu zu schaffende Bahnanfang wird an der umschlungenen Tragwalze (1) festgehalten,
- anschließend wird durch Drehen der vollen Wickelrolle (3) gegen eine Bremskraft die Bahn (4) durchgetrennt und das Bahnende an der vollen Wickelrolle (3) festgeklebt,
- danach die volle Wickelrolle (3) aus dem Walzenbett entfernt, und
- nach Einlegen einer neuen Wickelhülse diese durch Drehen der beiden Tragwalzen (1, 2) mit dem neuen Bahnanfang verklebt.

5. Vorrichtung zum Aufwickeln von Materialbahnen zur Durchführung eines Verfahrens nach den Ansprüchen 1 bis 4, **gekennzeichnet durch** ein gegen die einlaufende Bahn (4) bewegbares Übergabeelement (21) für doppelseitig klebende Klebemittelstreifen (31, 34), dessen Oberfläche eine geringere Adhäsion als die Bahn (4) aufweist, und durch Mittel, wie Klebebandspender (22) oder Leimdüsen (35), zum Auftragen von Klebemittelstreifen (31, 34) auf das Übergabeelement.

6. Vorrichtung nach Anspruch 5, **gekennzeichnet durch** eine angetriebene und auf Freilauf schaltbare Übergabewalze (21) als Übergabeelement.

7. Vorrichtung nach Anspruch 5 oder 6, **gekennzeichnet durch** einen oder mehrere Klebebandspender (22), die quer zur Bahnlaufrichtung verfahrbar an der der Bahn (4) abgewandten Seite des Übergabeelementes oder der Übergabewalze (21) gelagert sind und Klebemittelstreifen (31, 34) quer zur oder in Bahnlaufrichtung auf das Übergabeelement oder die Übergabewalze (21) auftragen.

8. Vorrichtung nach Anspruch 5 oder 6, **gekennzeichnet durch** Leimdüsen (35) zum Aufsprühen von Klebemittelstreifen auf das Übergabeelement.

9. Vorrichtung nach einem der Ansprüche 5 bis 8 mit einer teilweise von der Bahn (4) umschlungenen Trag- oder Stützwalze (1), **dadurch gekennzeichnet**, daß das Übergabeelement oder die Übergabewalze (21) im von der Bahn (4) umschlungenen Bereich gegen die Trag- oder Stützwalze (1) andrückbar ist.

10. Vorrichtung nach einem der Ansprüche 5 bis 9, **dadurch gekennzeichnet**, daß einlaufseitig vor dem Übergabeelement oder der Übergabewalze (21) eine Einrichtung zum Schwächen der Bahn, wie Perforiereinrichtung (10), angeordnet ist.

## Claims

1. Process for changing wound reels in machines for winding material webs, in particular paper or board webs, onto cores, in which process double-sided adhesive strips (31, 34) are applied to the material web (4) for sticking the web start to a new core and/or the web end to a full wound reel (3), characterized in that the adhesive strips (31, 34) are firstly applied to a transfer element (21) which can be moved against the web (4) and whose surface has a lower adhesion than the web (4), and the transfer element (21) is subsequently moved against the web (4) and transfers the adhesive strips (31, 34) to the web start or the web end.

2. Process according to Claim 1, characterized in that the movable transfer element is a free-running transfer roll (21) which rests on the moved web (4) and rolls the adhesive strips (31, 34) onto the web (4).

3. Process according to Claim 1 or 2, characterized in that before removing a full wound reel (3), the web (4) running into the winding machine is weakened along a weakening line or perforation line (33) extending transversely to the running direction, adhesive strips (31, 34) are applied on both sides of the weakening line, the web (4) is subsequently cut through by increasing the web tension, and the web end is then stuck to the full wound reel (3) and the new web start, after the introduction of a new winding core, is stuck to the latter.

4. Process according to Claim 3 for the automatic changing of a full wound reel (3) for a new winding core in carrier roll winding machines having two driven carrier rolls (1, 2), characterized in that the web (4), deflected by a carrier roll (1), is led from below through the carrier roll gap into the roll bed (5) and the roll change is carried out with the following steps:
- the web (4) is stopped for the purpose of weakening,
- the weakening line or perforation line (33) is subsequently moved into the roll bed (5) and is stopped there, adhesive strips (31, 34) are applied to both sides of the weakening line during this movement,
- the web start to be newly produced is firmly held on the wrapped-around carrier roll (1),
- the web (4) is subsequently cut through by rotating the full wound reel (3) against a braking force, and the web end is firmly stuck to the full wound reel (3),
- the full wound reel (3) is then removed from the roll bed, and
- after the introduction of a new winding core, this is stuck to the new web start by rotating both the carrier rolls (1, 2).

5. Device for winding material webs for carrying out a process according to Claims 1 to 4, characterized by a transfer element (21), which can be moved against the incoming web (4), for double-sided adhesive strips (31, 34), the surface of the said transfer element having a lower adhesion than the web (4), and by means such as adhesive tape dispensers (22) or glue nozzles (35) for the application of adhesive strips (31, 34) to the transfer element.

6. Device according to Claim 5, characterized by a transfer roll (21), which is driven and can be switched to free-running, as transfer element.

7. Device according to Claim 5 or 6, characterized by one or more adhesive tape dispensers (22), which are supported so that they can be moved transversely to the web running direction on that side of the transfer element or of the transfer roll (21) which faces away from the web (4), and apply adhesive strips (31, 34), transversely to or in the web running direction, to the transfer element or the transfer roll (21).

8. Device according to Claim 5 or 6, characterized by glue nozzles (35) for spraying adhesive strips onto the transfer element.

9. Device according to one of Claims 5 to 8, having a carrier or support roll (1) which is partly wrapped around by the web (4), characterized in that the transfer element or the transfer roll (21) can be pressed against the carrier or support roll (1) in the region wrapped around by the web (4).

10. Device according to one of Claims 5 to 9, characterized in that, on the inlet side, before the transfer element or the transfer roll (21), there is arranged a device for weakening the web, such as a perforating device (10).

## Revendications

1. Procédé de changement de rouleaux d'enroulement dans des machines pour l'enroulement de feuilles continues de matière, en particulier de feuilles continues de papier ou de carton sur des mandrins, dans lequel on applique sur la feuille continue de matière (4), pour coller le début de feuille continue à un nouveau mandrin et/ou l'extrémité de la feuille continue à un rouleau d'enroulement plein (3), des rubans adhésifs collant des deux côtés (31, 34), caractérisé en ce que les rubans adhésifs (31, 34) sont d'abord appliqués sur un élément de transfert (21) se déplaçant contre la feuille continue (4), dont la surface présente une adhésion plus faible que celle de la feuille continue (4), et ensuite l'élément de transfert (21) est déplacé contre la feuille continue (4) et transfère les rubans adhésifs (31, 34) sur le début de feuille continue ou l'extrémité de la feuille continue.

2. Procédé selon la revendication 1, caractérisé en ce que l'élément de transfert déplaçable est un cylindre de transfert (21) s'appuyant en roue libre contre la feuille continue en mouvement, qui déroule les rubans adhésifs (31, 34) sur la feuille continue (4).

3. Procédé selon la revendication 1 ou 2, caractérisé en ce qu'avant d'enlever un rouleau d'enroulement plein (3), la feuille continue (4) avançant dans l'enrouleuse est affaiblie le long d'une ligne d'affaiblissement ou d'une ligne de perforation (33) s'étendant transversalement à la direction d'avance, des rubans adhésifs (31, 34) sont appliqués de part et d'autre de la ligne d'affaiblissement, et ensuite la feuille continue (4) est sectionnée sous l'effet de l'augmentation de la tension de la feuille continue, et après, l'extrémité de la feuille continue est collée sur le rouleau d'enroulement plein (3) et le nouveau début de feuille continue est collé à un nouveau mandrin d'enroulement après l'installation de ce dernier.

4. Procédé selon la revendication 3, de changement automatique d'un rouleau d'enroulement plein (3) contre un nouveau mandrin d'enroulement dans des enrouleuses à cylindres porteurs ayant deux cylindres porteurs entraînés (1, 2), caractérisé en ce que la feuille continue (4) déviée par un cylindre porteur (1) est guidée par le bas à travers la fente des cylindres porteurs dans le lit des cylindres (5), et en ce que le changement des rouleaux est réalisé par le biais des étapes suivantes :
- on arrête la feuille continue (4) pour effectuer l'affaiblissement,
- ensuite la ligne d'affaiblissement ou la ligne de perforation (33) est déplacée dans le lit des cylindres (5) et y est maintenue, pendant ce déplacement, des rubans adhésifs (31, 34) sont appliqués de part et d'autre de la ligne d'affaiblissement,
- le nouveau début de feuille continue à produire est fixé au cylindre porteur (1) entouré,
- ensuite la feuille continue (4) est sectionnée par rotation du rouleau d'enroulement plein (3) à l'encontre d'une force de freinage, et l'extrémité de la feuille continue est collée au rouleau d'enroulement plein (3),
- après quoi, le rouleau d'enroulement plein (3) est enlevé du lit des cylindres, et
- après installation d'un nouveau mandrin d'enroulement, celui-ci est collé au nouveau début de feuille continue par rotation des deux cylindres porteurs (1, 2).

5. Dispositif d'enroulement de feuilles continues de matière pour la réalisation d'un procédé selon les revendications 1 à 4, caractérisé par un élément de transfert (21) déplaçable contre la feuille continue entrant (4) pour le transfert de rubans adhésifs collant des deux côtés (31, 34), dont la surface présente une adhésion plus faible que celle de la feuille continue (4), et par des moyens tels que des distributeurs d'adhésif (22) ou des buses de colle (35), pour l'application de rubans adhésifs (31, 34) sur l'élément de transfert.

6. Dispositif selon la revendication 5, caractérisé par le fait que l'élément de transfert est un cylindre de transfert (21) entraîné et commutable en roue libre.

7. Dispositif selon la revendication 5 ou 6, caractérisé par un ou plusieurs distributeurs d'adhésif (22), qui sont placés de manière à pouvoir se déplacer transversalement à la direction d'avance de la feuille continue du côté opposé à la feuille continue (4) de l'élément de transfert ou du cylindre de transfert (21) et qui appliquent des rubans adhésifs (31, 34) transversalement ou dans la direction d'avance de la feuille continue sur l'élément de transfert ou le cylindre de transfert (21).

8. Dispositif selon la revendication 5 ou 6, caractérisé par des buses de colle (35) pour pulvériser des rubans adhésifs sur l'élément de transfert.

9. Dispositif selon l'une quelconque des revendications 5 à 8, avec un cylindre porteur ou d'appui (1) partiellement entouré par la feuille continue (4), caractérisé en ce que l'élément de transfert ou le cylindre de transfert (21) peut être pressé contre le cylindre porteur ou d'appui (1) dans la zone entourée par la feuille continue (4).

10. Dispositif selon l'une quelconque des revendications 5 à 9, caractérisé en ce que du côté de l'entrée avant l'élément de transfert ou le cylindre de transfert (21), est disposé un dispositif pour affaiblir la feuille continue, tel qu'un dispositif de perforation (10).
